# EUROPÄISCHE PATENTSCHRIFT

(11) **EP 0 348 790 B1**
(45) Veröffentlichungstag und Bekanntmachung des Hinweises auf die Patenterteilung: **24.04.1991**
(21) Anmeldenummer: 89111130.4
(22) Anmeldetag: 19.06.1989
(51) Int. Cl.: A47B 88/20

(54) **Schublade od. dgl. mit mindestens einem verstellbaren Trennschied**
Drawer or the like with at least one adjustable partition
Tiroir ou similaire avec au moins une cloison réglable

(30) Priorität: 29.06.1988 DE 8808347 U
(43) Veröffentlichungstag der Anmeldung: 03.01.1990
(73) Patentinhaber: Robert Thoma GmbH Rotho - Kunststoffwerke, 79115 Freiburg (DE)
(72) Erfinder: Fischer, Martin, D-7835 Teningen 1 (DE)
(74) Vertreter: Brose, D. Karl, Dipl.-Ing.

(56) Entgegenhaltungen:
- DE-U- 8 620 558
- DE-U- 8 629 780
- FR-A- 1 283 923

## Beschreibung

Die Erfindung betrifft eine Schublade od. dgl. mit mindestens einem auswechselbaren, verstellbaren und hohl ausgebildeten Trennschied, wobei die Seitenwandungen der Schublade unterhalb der Oberkante zur Schubladeninnenseite offene, in regelmäßigen Abständen angeordnete Riegelöffnungen aufweist, bei der der Trennschied mit dem Schubladenkasten über seitlich vorstehende, durch Federelemente vorgespannte Riegelzapfen verbunden ist, welche in jeweils zwei einander gegenüberliegende Riegelöffnungen eingreifen, wobei ferner die Riegelzapfen an mit Griffflächen versehenen Schiebern befestigt sind, welche zum Entriegeln gegen die Federvorspannung in etwa rechteckigen Schlitzführungen verschiebbar sind, welche in den Seitenkanten des Trennschieds münden.

Bei derartigen Schubladen müssen, nachdem die Breite der Trennschiede der lichten Weite der Schublade im wesentlichen entspricht, die seitlichen Riegelzapfen derart beweglich angeordnet sein, daß der Trennschied bei gegen die Federkraft zurückgeschobenen Riegelzapfen in die Schublade eingesetzt werden kann und in der gewünschten Position die Riegelzapfen in die Riegelöffnungen vorspringen. Zu diesem Zweck sind die verschiedensten Konstruktionen bekannt, bei denen die Riegelzapfen an mit Grifflächen versehenen Schiebern befestigt sind, welche von Hand gegen die Federvorspannung in die eingezogene Stellung geschoben werden können. Die für diese Bewegung in den Trennschieden vorgesehenen Schlitzführungen sind bei einer grundsätzlichen Bauart in den Oberkanten der Trennschiede vorgesehen, was den Nachteil eines unschönen Aussehens und darüber hinaus die Gefahr bietet, daß die Schieber unbeabsichtigt betätigt werden. Die mit dieser Konstruktion verbundenen vorstehenden Kanten und Vorsprünge stellen darüber hinaus ein gewisses Verletzungsrisiko dar und es kann sich ferner im Bereich der Schieber Schmutz ansammeln.

Bei einer weiteren bekannten Bauart sind die Schlitzführungen in im wesentlichen reckteckigen, in den Seitenkanten der Trennschiede angeordneten Öffnungen ausgebildet. Hierdurch wird zwar der Vorteil einer im wesentlichen geschlossenen Oberkante des Trennschiedes erzielt, jedoch bietet diese Konstruktion den Nachteil, daß der über der Schlitzführung liegende Teil des Trennschieds nach Art eines Kragarmes vorsteht und eine ausgesprochene Schwachstelle darstellt, welche beim Hängenbleiben abbrechen kann. Darüber hinaus können sich insbesondere aufgrund der Tatsache, daß derartige Trennschiede überwiegend aus Kunststoff gefertigt werden, diese Bereiche durch Wärmeeinwirkung und gegebenenfalls auch aufgrund des thermischen Gedächtnisses des Kunststoffes nach oben verformen und umso leichter beschädigt werden.

Der nächstgelegene Stand der Technik ergibt sich aus dem Dokument DE-U-86 20 558. Dieses Dokument beschreibt ein Trennschied für eine Organisationsschublade mit einem in Längsrichtung des Trennschieds verschiebbaren Rastbolzen an jeder der seitlichen Schmalseiten des Trennschieds zum Eingriff in entsprechende Ausnehmungen an den Seitenwänden der Organisationsschublade, wobei an jeweils einer Seite des Trennschieds ein Arretierungsbolzen und ein Rastbolzen an einem einstückigen Federelement ausgebildet sind und wobei der Rastbolzen relativ zum Arretierungsbolzen in Längsrichtung des Trennschieds federnd gehalten ist und wobei der Trennschied an einer seiner Schmalseiten eine Öffnung zum Einschieben des Federelements in das Innere des Trennschieds in seine Funktionsstellung aufweist und wobei am Federelement und an zumindest einer Wandung des Trennschieds jeweils zumindest ein Rastelement zum Verrasten des Federelements in seiner Funktionsstellung ausgebildet ist. Bei dieser Konstruktion wird ein vergleichsweise komplexer Bauteil, welcher das Riegelelement und eine Bodenplatte enthält, von unten in eine kastenförmige Ausnehmung im Trennschied eingeschoben. Die Herstellung dieser Konstruktion ist daher verhältnismäßig aufwendig und teuer, die Montage des Federelements ist relativ kompliziert.

Der vorliegenden Erfindung liegt daher die Aufgabe zugrunde, bekannte Schubladen der eingangs definierten Art dahingehend zu verbessern, daß bei einfacher Herstellung und leichter Montage eine höhere Stabilität in den Endbereichen des Trennschiedes erzielbar ist, wobei gleichzeitig ein optisch gefälliges Erscheinungsbild gewährleistet wird.

Diese Aufgabe wird bei einer Schublade der eingangs genannten Art im wesentlichen dadurch gelöst, daß die zur Oberkante des Trennschieds parallele obere Führungskante der Schlitzführung mit der gegenüberliegenden unteren Führungskante über einen Verbindungssteg verbunden ist, daß der Verbindungssteg schmaler als die Wandstärke des Trennschieds ausgebildet ist, daß der Schieber in der Draufsicht U-förmig ausgebildet ist, und daß der Verbindungssteg in der Einbaulage von dem Schieber überdeckt wird. Hierdurch wird erreicht, daß der kragarmähnliche obere Teil über der Schlitzführung durch den Verbindungssteg stabil gelagert wird, so daß weder Verformungen, noch ein leichtes Abbrechen möglich ist. Dadurch, daß ferner diese Konstruktion vollständig durch den Schieber verdeckt wird, entsteht optisch der Eindruck einer geschlossenen Vorderkante und geschlossener Seitenflächen.

Im einzelnen ist es bevorzugt, daß die Federelemente als an dem Schieber einstückig angespritzte Federarme ausgebildet sind, welche sich an einer Innenwandung des Trennschieds abstützen, daß an jedem Schieber an den beiden freien Enden des U-Profils je ein Federarm vorgesehen ist, daß jeder Federarm von einer Seitenkante des Schiebers ausgehend in einem Winkel zur Längsachse des Schiebers gerichtet ist, und daß sich die beiden Federarme eines Schiebers in einem Winkel von etwa 90° kreuzen. Durch diese Konstruktion ist eine wesentliche Vereinfachung der Herstellung erzielbar und ferner eine gleichmäßige Wirkung der durch die Federarme ausgeübten Federkraft gewährleistet.

Im einzelnen kann die Erfindung dadurch weitergebildet werden, daß an den oberen und unteren Führungskanten Führungsrippen vorgesehen sind, welche von entsprechenden Führungen in den Seitenwänden des Schiebers aufgenommen werden.

Ferner ist es bevorzugt, daß mindestens an einer der vorderen Querkanten des Führungsschlitzes eine Montagenase vorgesehen ist, welche bei in den Trennschied eingesetztem Schieber in mindestens eine entsprechend geformte Ausnehmung in dessen die Seitenwände verbindender Querwand eingreift. Durch diese Konstruktion wird der Schieber beim Einsetzen in den Trennschied zentriert, um die Montage zu erleichtern und ferner wird durch diese Montagenase eine zusätzliche Stabilität senkrecht zur Oberkante des Trennschieds erzielt, wenn der Schieber in seiner vorderen, in die Riegelöffnungen der Schublade eingreifenden Stellung befindlich ist.

Im einzelnen ist es ferner vorteilhaft, daß der Schieber auf der Innenseite seiner Seitenwände je eine Rastnase aufweist, welche beim Einschieben in den Führungsschlitz hinter dem Verbindungssteg einrastet. Auf diese Art und Weise läßt sich ein Schieber leicht durch einfaches Einschieben in den Führungsschlitz montieren.

Bei einer abgewandelten Ausführungsform nach der Erfindung ist ein einstückig mit dem Trennschied ausgebildetes Federelement vorgesehen, welches sich an am Schieber vorgesehenen Anschlägen abstützt, wobei, wenn der Trennschied aus Kunststoff gefertigt ist, das Federelement bevorzugt an den Trennschied angespritzt wird, wobei der Verbindungssteg zumindest im Bereich der Anschläge schmaler ausgebildet ist, damit die leichte Montage nicht durch die Anschläge behindert wird und wobei die Innenwandung, an welcher sich die Federelemente abstützen, an ihrem Unterende mit einem über die Unterkante des Trennschieds vorstehenden Zapfen versehen ist, der in in regelmäßigen Abständen im Boden der Schublade vorgesehene Bohrungen eingreift. Hierdurch wird die Kippsicherheit des Trennschieds durch eine stabile Konstruktion verbessert.

Besonders bevorzugte Ausführungsformen nach der Erfindung können sämtlich aus Polystyrol oder aus ABS bestehen.

Im einzelnen ist es vorteilhaft, die Riegelzapfen und die Bohrungen rund auszubilden.

Im einzelnen ist es ferner vorteilhaft, daß die Führungen an den Seitenwänden der Schieber je durch einen vorderen stärkeren Wandungsabschnitt und einen anschließenden hinteren dünneren Wandungsabschnitt gebildet sind, welche zwischen sich die Führungsrippen aufnehmen. Aufgrund dieser Konstruktion werden einerseits die Führungen mit einfachsten Mitteln hergestellt und andererseits das Einsetzen des Schiebers in den Führungsschlitz erleichtert.

Im folgenden wird die Erfindung anhand von in den Zeichnungen beispielhaft veranschaulichten Ausführungsformen näher erläutert. Es zeigt:
Figur 1 eine Schnittansicht in Ebene eines Trennschiedes im Bereich einer Seitenwandung einer Schublade;
Figur 2 eine Schnittansicht längs der Linie II-II von Figur 1;
Figur 3 eine Schnittansicht längs der Linie III-III von Figur 1;
Figur 3A eine Vorderansicht des Schiebers gemäß Figuren 1 bis 3;
Figur 4 eine Figur 1 entsprechende Schnittansicht einer abgewandelten Ausführungsform, wobei die Schublade selbst weggelassen wurde;
Figur 5 eine Schnittansicht längs der Linie V-V von Figur 4 und
Figur 6 eine Schnittansicht längs der Linie VI-VI von Figur 4.

Bei der in den Figuren 1 bis 3 und 3A veranschaulichten Ausführungsform ist in der Ebene eines Trennschiedes ein Teil einer Schublade 1 veranschaulicht, in welcher ein auswechselbarer und verstellbarer Trennschied 2 angeordnet ist, welcher bei dem veranschaulichten Ausführungsbeispiel als hohle Kunststoffkonstruktion geformt ist. Die Seitenwandungen 3 der Schublade 1 weisen unterhalb der Oberkante 4 in regelmäßigen Abständen angeordnete Riegelöffnungen 5 auf, die zur Schubladeninnenseite hin offen sind.

Der Trennschied 2 ist mit dem Kasten der Schublade 1 über seitlich vorstehende Riegelzapfen 6 verbunden, welche in jeweils zwei einander gegenüberliegende Riegelöffnungen 5 in den Seitenwänden 3 der Schublade 1 eingreifen. Die Riegelzapfen 6 sind über Federelemente nach außen hin in die einrastende Stellung vorgespannt.

Die Riegelzapfen 6 sind an an beiden Seitenkanten eines Trennschieds 2 angeordneten, Grifflächen 8 aufweisenden Schiebern 9 befestigt, welche von Hand zum Entriegeln gegen die Federvorspannung in etwa rechteckigen Schlitzführungen 10 verschiebbar gelagert sind. Die Schlitzführungen 10 münden in den Seitenkanten 11 des Trennschieds, wobei nur eine derartige Seitenkante aus Figur 1 ersichtlich ist.

Wie gezeigt, weist eine Schlitzführung 10 eine zur Oberkante 4 des Trennschieds 2 parallele obere Führungskante 12 und eine dieser im Abstand gegenüberliegende untere Führungskante 13 auf. Die obere Führungskante 12 ist mit der unteren Führungskante 13 durch einen in geringem Abstand von der Vorderkante 11 des Trennschieds 2 angeordneten Verbindungssteg 14 verbunden, welcher, wie insbesondere aus der Schnittansicht gemäß Figur 2 ersichtlich, oberhalb und unterhalb des Führungsschlitzes 10 mit den Seitenwänden 40, 41 des Trennschiedes 2 und zusätzlich mit der die Oberkante 4 bildenden Oberwandung 3 verbunden ist. Durch diese Konstruktion wird eine instabile kragarmähnliche Ausbildung im Bereich des Führungsschlitzes vermieden.

Wie aus Figur 2 ersichtlich, ist der Verbindungssteg 14 schmaler ausgebildet als es der durch die Seitenwandungen 40 und 41 definierten Wandstärke des Trennschieds 2 entspricht. Wie in Figur 3 gezeigt, ist der Schieber 9 in der Draufsicht im wesentlichen U-förmig ausgebildet und schließt in der eingebauten lage den Verbindungssteg 14 vollständig ein und verschließt darüber hinaus seitlich den Führungsschlitz 10 mit den Seitenwänden 40, 41 fluchtend vollständig.

Wie ferner gezeigt, sind die Federelemente als an dem Schieber 9 einstückig angespritzte Federarme 15, 16 ausgebildet (vgl. Figur 3), welche sich an einer inneren Querwandung 17 des Trennschieds 2 abstützen. In Figur 1 ist einer der Federarme 15 in durchgezogenen linien veranschaulicht, während der zusätzliche zweite Federarm 16 aufgrund der Schnittebene lediglich in gestrichelten linien dargestellt ist.

Wie gezeigt, ist an jedem Schieber an den beiden freien Enden 18, 19 des U-Profils ein derartiger Federarm 15, 16 vorgesehen, von denen jeder von einer Seitenkante 24 des Schiebers 9 ausgehend in einem Winkel zur Längsachse des Schiebers 9 gerichtet ist, so daß sich beide Federarme in einem Winkel von etwa 90° kreuzen (vgl. Figur 1).

An den oberen und unteren Führungskanten 12, 13 des Führungsschlitzes 10 sind zusätzlich Führungsrippen 25, 26 ausgebildet, welche von entsprechenden Führungen 27, 28 in den Seitenwänden 29, 30 der Schieber 9 aufgenommen werden. Diese Führungsrippen 25, 26 übernehmen sowohl die Führung des Schiebers 9 beim Einsetzen, d.h. bei der Montage, als auch bei der Betätigung zum Lösen und Wiederarretieren eines Trennschieds 2.

An der vorderen Querkante 33 des Führungsschlitzes 10 ist eine Montagenase 34 vorgesehen, welche in eine Ausnehmung 35 (vgl. Figur 3) entsprechender Form eingreift, die in der die Seitenwände 29, 30 verbindende Querwand 36 des Schiebers 9 ausgebildet ist. Durch das Zusammenwirken der Montagenase mit der Ausnehmung 35 wird der Schieber 9 in der in Figur 1 dargestellten einrastenden Stellung zusätzlich seitlich stabilisiert und darüber hinaus das Einsetzen bei der Montage durch die Zentrierungswirkung von Montagenase 34 und Ausnehmung 35 erleichtert.

Wie insbesondere aus Figur 3 ersichtlich, weist der Schieber 9 auf der Innenseite der Seitenwände 29, 30 je eine in Einführungsrichtung abgeschrägte und in Richtung des Riegelzapfens 6 senkrecht ausgebildete Rastnase 37 auf, welche beim Einsetzen des Schiebers 9 in den Führungsschlitz 10 hinter dem Verbindungssteg 14 einrastet und in dieser Stellung durch die Federarme 15, 16 gehalten wird. Es ist offensichtlich, daß hierdurch eine besonders einfache Montage des Schiebers möglich ist, indem dieser lediglich in die Schlitzführung 10 eingeschoben wird, bis die Rastnasen hinter dem Verbindungssteg 14 einrasten.

Wie weiterhin aus Figur 1 und 2 ersichtlich, weist die Innenwandung 17, an welcher sich die Federarme 15, 16 abstützen, an ihrem Unterende einen über die Unterkante 21 des Trennschieds 2 vorstehenden Zapfen 20 auf. Dieser auf beiden Seiten eines Trennschieds 2 vorgesehene Zapfen 20 greift in in regelmäßigen Abständen im Boden 23 der Schublade 1 vorgesehene Bohrungen 22 ein, so daß der Trennschied zusätzlich gegen Kippbewegungen gesichert wird.

Wie veranschaulicht, werden die Führungen 27, 28 an den Seitenwänden 29, 30 der Schieber 9 dadurch gebildet, daß diese mit einem vorderen Wandungsabschnitt 31 größerer Wandstärke und einem nach innen versetzten anschließenden hinteren dünneren Wandungsabschnitt 32 versehen sind. Aufgrund der versetzten Anordnung nehmen diese Wandungsabschnitte zwischen sich jeweils eine der Führungsrippen 25, 26 auf.

In den Figuren 4 bis 6 ist eine abgewandelte Ausführungsform nach der Erfindung veranschaulicht, welche sich von der Ausführungsform gemäß Figuren 1 bis 3 in der Ausbildung der Federung unterscheidet, so daß hinsichtlich der übrigen Merkmale auf die obenstehende Beschreibung verwiesen werden darf. Entsprechend wurden für gleiche oder gleichwirkende Konstruktionselemente gleiche Bezugszeichen verwendet.

Bei der Ausführungsform gemäß Figuren 4 bis 6 ist anstelle der an dem Schieber vorgesehenen Federarme 15, 16 ein einstückig mit dem Trennschied 2 ausgebildetes Federelement 38 vorgesehen, welches sich an Anschlägen 39 abstützt, die auf der Innenseite des Schiebers 9 vorgesehen sind. Da derartige Trennschiede 2 überwiegend aus Kunststoff hergestellt werden, ist das Federelement 38 bevorzugt, direkt auf der Innenseite des Trennschieds 2 angespritzt.

Um die Passage der nach innen vorstehenden Anschläge 39 an dem Verbindungssteg 14 vorbei während des Einsetzens des Schiebers 9 in den Führungsschlitz 10 zu erleichtern, ist, wie aus Figur 5 ersichtlich, der Verbindungssteg 14 zumindest in dem Bereich, in welchem die Anschläge 39 liegen, schmaler ausgebildet, wobei bei dem veranschaulichten Ausführungsbeispiel auf beiden Seiten des Verbindungssteges 14 Ausnehmungen 44 vorgesehen sind.

Wie aus Figur 6 ersichtlich, sind die hinteren dünneren Wandungsabschnitte 32 des Schiebers 9, welche die Führungen 27, 28 bilden, nach hinten, wie auch beim ersten Ausführungsbeispiel, ausreichend verlängert, um den Führungsschlitz 10 seitlich vollständig zu schließen.

Bevorzugt sind bei sämtlichen Ausführungsbeispielen die Riegelzapfen 6 und die Bohrung 5 rund ausgebildet und die Riegelzapfen 6 zusätzlich mit einer Abschrägung 45 versehen, welche das Einsetzen eines Trennschieds 2 in die Schublade 1 von oben her erleichtern, da durch diese Abschrägungen 45 die Schieber selbsttätig nach innen geschoben werden, so daß eine Betätigung von Hand nur beim Lösen erforderlich ist.

Sowohl für die Schublade, den Trennschied als auch den Schieber kommen bevorzugt als Werkstoffe Polystyrol und auch gegebenenfalls ABS in Frage.

Sämtliche aus der Beschreibung, den Ansprüchen und Zeichnungen hervorgehenden Merkmale und Vorteile der Erfindung, einschließlich konstruktiver Einzelheiten und räumlicher Anordnungen, können sowohl für sich als auch in beliebiger Kombination erfindungswesentlich sein.

## Patentansprüche

1. Schublade (1) od. dgl. mit mindestens einem auswechselbaren, verstellbaren und hohl ausgebildeten Trennschied (2), wobei die Seitenwandungen (3) der Schublade (1) unterhalb der Oberkante (4) zur Schubladeninnenseite offene, in regelmäßigen Abständen angeordnete Riegelöffnungen (5) aufweisen, bei der der Trennschied (2) mit dem Schubladenkasten über seitlich vorstehende, durch Federelemente vorgespannte Riegelzapfen (6) verbunden ist, welche in jeweils zwei einander gegenüberliegende Riegelöffnungen (5) eingreifen, wobei ferner die Riegelzapfen (6) an mit Griffflächen (8) versehenen Schiebern (g) befestigt sind, welche zum Entriegeln gegen die Federvorspannung in etwa rechteckinge Schlitzführungen (10) verschiebbar sind, welche in den Seitenkanten (11) des Trennschieds (2) münden, **dadurch** **gekennseichnet**, daß die zur Oberkante (4) des Trennschieds (2) parallele obere Führungskante (12) der Schlitzführungen (10) mit der gegenüberliegenden unteren Führungskante (13) über einen Verbindungssteg (14) schmaler als die Wandstärke des Trennschieds (2) verbunden ist, daß der Schieber (9) in der Draufsicht U-förmig ausgebildet ist, und daß der Verbindungssteg (14) in der Einbaulage von dem Schieber (9) überdeckt wird.

2. Schublade nach Anspruch 1, dadurch gekennzeichnet, daß die Federelemente als an den Schieber (9) einstückig angespritzte Federarme (15, 16) ausgebildet sind, welche sich an einer Innenwandung (17) des Trennschieds (2) abstützen, daß an jedem Schieber (9) an den beiden freien Enden (18, 19) des U-Profils ein Federarm (15, 16) vorgesehen ist, daß jeder Federarm (15, 16) von einer Seitenkante (24) des Schiebers (9) ausgehend in einem Winkel zur Längsachse des Schiebers (9) gerichtet ist, und daß sich die beiden Federarme (15, 16) eines Schiebers (9) in einem Winkel von etwa 90° kreuzen.

3. Schublade nach einem der vorstehenden Ansprüche 1 oder 2, dadurch gekennzeichnet, daß an den oberen und unteren Führungskanten (12, 13) Führungsrippen (25, 26) vorgesehen sind, welche von entsprechenden Führungen (27, 28) in den Seitenwänden (29, 30) des Schiebers (9) aufgenommen werden.

4. Schublade nach einem der vorstehenden Ansprüche, dadurch gekennzeichnet, daß mindestens an einer der vorderen Querkanten (33) des Führungsschlitzes (10) eine Montagenase (34) vorgesehen ist, welche bei in den Trennschied (2) eingesetztem Schieber (9) in mindestens eine entsprechend geformte Ausnehmung (35) in dessen die Seitenwände (29, 30) verbindende Querwand (36) eingreift.

5. Schublade nach einem der vorstehenden Ansprüche, dadurch gekennzeichnet, daß der Schieber (9) auf der Innenseite der Seitenwände (29, 30) je eine Rastnase (37) aufweist, welche beim Einsetzen in den Führungsschlitz (10) hinter dem Verbindungssteg (14) einrastet.

6. Schublade nach einem der Ansprüche 1 und 3 bis 5, dadurch gekennzeichnet, daß ein einstückig mit dem Trennschied (2) ausgebildetes Federelement (38) vorgesehen ist, welches sich an am Schieber (9) vorgesehenen Anschlägen (39) abstützt, daß der Trennschied (2) aus Kunststoff besteht, daß das Federelement (38) angespritzt ist, daß der Verbindungssteg (14) zumindest im Bereich der Anschläge (39) schmaler ausgebildet ist, und daß die Innenwandung (17) an ihrem Unterende mit einem über die Unterkante (21) des Trennschieds (2) vorstehenden Zapfen (20) versehen ist, der in in regelmäßigen Abständen im Boden (23) der Schublade (1) vorgesehene Bohrungen (22) eingreift.

7. Schublade nach einem der vorstehenden Ansprüche, dadurch gekennzeichnet, daß sämtliche Teile aus Polystyrol bestehen.

8. Schublade nach einem der Ansprüche 1 bis 6, dadurch gekennzeichnet, daß sämtliche Teile aus ABS bestehen.

9. Schublade nach einem der vorstehenden Ansprüche, dadurch gekennzeichnet, daß die Riegelzapfen (6) und die Bohrungen (5) rund ausgebildet sind.

10. Schublade nach einem der vorstehenden Ansprüche, dadurch gekennzeichnet, daß die Führungen (27, 28) an den Seitenwänden (29, 30) der Schieber (9) je durch einen vorderen stärkeren Wandungsabschnitt (31) und einen anschließenden hinteren dünneren Wandungsabschnitt (32) gebildet sind, welche zwischen sich die Führungsrippen (25, 26) aufnehmen.

## Claims

1. Drawer (1) or the like with at least one removable, adjustable partition (2) of hollow design, wherein the side walls (3) of the drawer (1) have locking sockets (5) disposed at regular intervals beneath the upper edge (4) and open towards the interior of the drawer, wherein the partition (2) is connected with the box of the drawer via laterally projecting locking spigots (6) pre-tensioned by spring units, said locking spigots (6) engaging in each case in two locking sockets (5) on opposite sides, and said locking spigots (6) being further attached to slides (9) provided with gripping surfaces (8), said slides (9) being slidable in approximately rectangular slot guides (10) against the pre-tensioning of the springs for unlocking purposes and leading to the side edges (11) of the partition (2), characterised in that the upper guiding edge (12) of the slot guides (10), which is parallel to the upper edge (4) of the partition (2), is connected with the opposite lower guiding edge (13) via a connecting ridge (14) narrower than the thickness of the wall of the partition (2), that the slides (9) has a U-shape when seen from the top, and that the connecting ridge (14) when installed is covered by the slide (9).

2. Drawer as claimed in Claim 1, characterised in that the spring units are designed as sprung arms (15, 16) injection molded on to the slide (9) to form a single piece and supported on an interior wall (17) of the partition (2), that on each slide (9) a sprung arm (15, 16) is provided on both free ends (18,19) of the U-shape, that each sprung arm (15, 16) is aligned, proceeding from a side edge (24) of the slide (9), at an angle to the longitudinal axis of the slide (9), and that the two sprung arms (15, 16) of a slide (9) cross each other at an angle of about 90°.

3. Drawer as claimed in either of Claims 1 or 2, characterised in that guide ribs (25, 26) are provided on the upper and lower guiding edges (12, 13), said guide ribs (25, 26) engaging in corresponding guides (27, 28) in the side walls (29, 30) of the slide (9).

4. Drawer as claimed in any of the preceding Claims, characterised in that on at least one of the front transverse edges (33) of the slot guide (10) a mounting lug (34) is provided which, when the slide (9) is inserted into the partition (2), engages in at least one correspondingly shaped recess (35) in the cross-wall (36) connecting the side walls (29, 30) of said partition (2).

5. Drawer as claimed in any of the preceding Claims, characterised in that on the inside of each of the side walls (29, 30), the slide (9) has a locking lug (37) which snaps in when inserted into the slot guides (10) behind the connecting ridge (14).

6. Drawer as claimed in any of Claims 1 and 3 to 5, characterised in that a spring unit (38) designed so as to form a single piece with the partition (2) is provided, which is supported on catches (39) provided on the slide (9), that the partition (2) is made of plastic, that the spring unit (38) is injection molded on, that the connecting ridge (14) is designed narrower, at least in the region of the catches (39), and that the interior wall (17) is provided at its lower end with a lug (20) projecting over the lower edge (21) of the partition (2), said lug (20) engaging in drilled holes (22) provided at regular intervals in the bottom (23) of the drawer (1).

7. Drawer as claimed in any of the preceding Claims, characterised in that all parts consist of polystyrene.

8. Drawer as claimed in any of Claims 1 to 6, characterised in that all parts consist of ABS.

9. Drawer as claimed in any of the preceding Claims, characterised in that the locking spigots (6) and the locking sockets (5) are designed to be round.

10. Drawer as claimed in any of the preceding claims, characterised in that the guides (27, 28) on the side walls (29, 30) of the slides (9) are each formed by a thicker section of wall (31) at the front and an adjacent section of wall (32) at the rear, said two sections of wall (31, 32) enclosing the guide ribs (25, 26) between them.

## Revendications

1. Tiroir (1) ou analogue, avec au moins une cloison de séparation (2) interchangeable, réglable et creuse, les parois latérales (3) du tiroir (1) présentant au-dessous de l'arête supérieure (4) des ouvertures de verrouillage (5) ouvertes du côté intérieur du tiroir, disposées à intervalles réguliers, tiroir pour lequel la cloison de séparation (2) est reliée au caisson du tiroir par l'intermédiaire de tenons de verrouillage (6) faisant saillie latéralement, précontraints grâce à des éléments élastiques, s'engageant respectivement dans deux ouvertures de verrouillage (5) situées l'une en face de l'autre, les tenons de verrouillage (6) étant en outre fixés à des poussoirs (9), pourvus de surfaces de prise (8) et déplaçables en vue d'opérer le déverrouillage, contre la précontrainte élastique, dans des guidages à fente (10) à peu près rectangulaires, qui débouchent dans les arêtes latérales (11) de la cloison de séparation (2), caractérisé en ce que l'arête de guidage supérieure (12), parallèle à l'arête supérieure (4) de la cloison de séparation (2), des guidages à fente (10) est reliée à l'arête de guidage inférieure opposée (13), par l'intermédiaire d'une nervure de liaison (14) plus étroite que l'épaisseur de paroi de la cloison de séparation (2), le poussoir (9) étant réalisé en forme de U lorsqu'on l'observe en vue de dessus et en ce que la nervure de liaison (14) est recouverte par le poussoir (9) lorsqu'on est en position montée.

2. Tiroir selon la revendication 1, caractérisé en ce que les éléments élastiques sont réalisés sous la forme de bras élastiques (15, 16) moulés par injection, d'une seule pièce, sur les poussoirs (9), bras qui prennent appui sur une paroi intérieure (17) de la cloison de séparation (2), en ce qu'un bras élastique (15, 16) est prévu sur chaque poussoir (9), sur les deux extrémités libres (18, 19) du profilé en U, en ce que chaque bras élastique (15, 16) est orienté, en partant d'une arête latérale (24) du poussoir (9), sous un certain angle par rapport à l'axe longitudinal du poussoir (9), et que les deux bras élastiques (15, 16) d'un poussoir (9) se croisent en faisant un angle d'à peu près 90°.

3. Tiroir selon l'une des revendications 1 ou 2, caractérisé en ce que, sur les arêtes de guidage supérieures et inférieures (12, 13) sont prévues des nervures de guidage (25, 26) qui sont logées par des guidages correspondants (27, 28) dans les parois latérales (29, 30) du poussoir (9).

4. Tiroir selon l'une des revendications précédentes, caractérisé en ce qu'au moins sur l'une des arêtes transversales (33) de la fente de guidage (10) est prévu un ergot de montage (34) qui, lorsque le poussoir (9) est inséré dans la cloison de séparation (2), s'engage dans au moins un évidement de forme correspondante (35), dans sa paroi transversale (36) reliant les parois latérales (29, 30).

5. Tiroir selon l'une des revendications précédentes, caractérisé en ce que le poussoir (9) présente sur chaque face intérieure des parois latérales (29, 30) un ergot d'encliquetage (37) qui s'enclenche derrière la nervure de liaison (14) lors de l'insertion dans la fente de guidage (10).

6. Tiroir selon l'une des revendications 1 et 3 à 5, caractérisé en ce qu'est prévu un élément élastique (38) réalisé d'une seule pièce avec la cloison de séparation (2), qui prend appui sur des butées (39) prévues sur le poussoir (9); en ce que la cloison de séparation (2) est composée en matière plastique, l'élément élastique (38) est moulé d'une seule pièce par injection avec celle-ci, la nervure de liaison (14) est réalisée plus étroite au moins dans la zone des butées (39), et en ce que la paroi intérieure (17) est pourvue à son extrémité inférieure d'un tenon (20) faisant saillie sur l'arête inférieure (21) de la cloison de séparation (2), le tenon venant en contact dans des perçages (22) prévus à intervalles réguliers dans le fond (23) du tiroir (1).

7. Tiroir selon l'une des revendications précédentes, caractérisé en ce que l'ensemble des pièces sont composées en polystyrol.

8. Tiroir selon l'une des revendications 1 à 6, caractérisé en ce que l'ensemble des pièces sont composées en ABS.

9. Tiroir selon l'une quelconque des revendications précédentes, caractérisé en ce que les tenons de verrouillage (6) et les ouvertures de verrouillage (5) sont ronds.

10. Tiroir selon l'une des revendications précédentes, caractérisé en ce que les guidages (27, 28) sont formés sur les parois latérales (29, 30) du poussoir (9), chacun au moyen d'une section de paroi avant plus épaisse (31) et d'une section de paroi arrière adjacente plus mince (32), qui logent entre elles les nervures de guidage (25, 26).
